# EUROPÄISCHE PATENTSCHRIFT

(11) **EP 4 390 285 B1**
(45) Veröffentlichungstag und Bekanntmachung des Hinweises auf die Patenterteilung: **15.07.2026**
(21) Anmeldenummer: 23217640.4
(22) Anmeldetag: 18.12.2023
(51) Int. Cl.: B08B 15/00, F27B 1/26, F27B 3/28, F27B 14/20, F27D 19/00, F27D 21/02

(54) **ABSAUG- ODER ENTSTAUBUNGSANLAGE FÜR METALLURGISCHE INDUSTRIEANLAGEN, VERFAHREN ZUM BETREIBEN DER ABSAUG- ODER ENTSTAUBUNGSANLAGE UND COMPUTERPROGRAMM**
SUCTION OR DUST EXTRACTION SYSTEM FOR METALLURGICAL INDUSTRIAL PLANTS, METHOD FOR OPERATING THE SUCTION OR DUST EXTRACTION SYSTEM, AND COMPUTER PROGRAM
SYSTÈME D'ASPIRATION OU D'EXTRACTION DE POUSSIÈRES POUR LES INSTALLATIONS INDUSTRIELLES MÉTALLURGIQUES, MÉTHODE POUR FAIRE FONCTIONNER LE SYSTÈME D'ASPIRATION OU D'EXTRACTION DE POUSSIÈRES, ET PROGRAMME INFORMATIQUE

(30) Priorität: 22.12.2022 EP 22216049
(43) Veröffentlichungstag der Anmeldung: 26.06.2024
(73) Patentinhaber: Primetals Technologies Austria GmbH, 4031 Linz (AT)
(72) Erfinder: Fischer, Paul, 4048 Puchenau (AT); Weineis, Florian, 4616 Weißkirchen a.d. Traun (AT)
(74) Vertreter: Metals@Linz

(56) Entgegenhaltungen:
- EP-A1- 3 748 267
- US-A1- 2010 208 765

## Beschreibung

Absaug- oder Entstaubungsanlage von metallurgischen Industrieanlagen und ein Verfahren zum Betreiben der Absaug- oder Entstaubungsanlage.

### Bezeichnung der Erfindung

### Gebiet der Technik

Die vorliegende Erfindung betrifft das Gebiet von Absaug- oder Entstaubungsanlagen von metallurgischen Industrieanlagen.

Einerseits betrifft die Erfindung ein Verfahren zum Betreiben einer Absaug- und/ oder Entstaubungsanlage einer metallurgischen Industrieanlage und eine Absaug- oder Entstaubungsanlage, wobei die Absaug- und/oder Entstaubungsanlage zumindest folgende Bauteile aufweist:
- ein metallurgisches Aggregat,
- einen Absaugkanal,
- eine Absaugeinrichtung,
- eine Absaugsteuerung und / oder Absaugregelung der Absaugeinrichtung anhand zumindest eines vom Betriebszustand des metallurgischen Aggregats abhängigen Vorgabewertes,
- ein Kamerasystem zum Erkennen von ausschwallendem Rauchgas im Bereich des metallurgischen Aggregates,
- eine Ausschwallsteuerung zur Quantifizierung des vom Kamerasystem erkannten Ausschwallendem Rauchgas und zur Steuerung der Absaugeinrichtung bei ausschwallendem Rauchgas.

Andererseits betrifft die Erfindung ein Computerprogramm und ein computerlesbares Medium.

### Stand der Technik

Die Prozesse zur Stahlerzeugung sind mit Absaug- und Entstaubungsanlagen ausgestattet. Zu einem großen Teil ist die benötigte Absaugmenge im Großen und Ganzen konstant. Die gewählte Absaugmenge kann einerseits durch die Prozessbedingungen des Primärprozesses, beispielsweise aufgrund einer Sauerstoff - Blaserate bei einem Stahlerzeugungs Konverter und/oder einem aktuellen Haubendruck, gewählt werden. Typischerweise beeinflusst eine Druckregelung im Absaugkanal eine Durchflussregelung der Absauganlage. Die Durchflussregelung beeinflusst die Drehzahlregelung. Das Ineinandergreifen verschiedener Regelkreise führt im Normalbetrieb zu einer gewissen Trägheit der Regelfunktion. Durch diese Trägheit kann auch die Reaktion bei großer Flammenbildung und / oder Ausschwallendes Rauchgas von Emissionen zu langsam sein. In solchen Stahlerzeugungsprozessen kann es beispielsweise durch Materialzugaben oder Prozessfluktuationen zu impulsartigen Druckanstiegen im Übergangsbereich von Primäraggregat und Absaug- und Entstaubungsanlage kommen, die in weiterer Folge zu Flammenbildung oder Ausschwallung von Emissionen führen. Diese können zu übermäßigen Emissionen bzw. Freisetzung von giftigen Gasen im Hallenbereich führen.

Das Dokument EP 3 748 267 A1 betrifft das Gebiet der Industrieanlagen, welche unterschiedliche Prozessphasen aufweist. Durch eine Automatisierungseinheit wird ein optische Sensorsystem derart gesteuert, dass je nach Prozessphase zumindest ein vorbestimmter Bereich der Industrieanlage erfasst wird und Ausschwallen von Rauchgasen in dem vorbestimmten Bereich erkannt wird.

Im Dokument US 2010/208765 A1 ist ein Ofenklappen-Steuersystem gezeigt, Dieses umfasst einen Ofen mit mindestens einer Öffnung, durch die elektromagnetische Strahlung aus dem Inneren des Ofens erfasst werden kann, einen Abluftkanal, der einen aus dem Ofen austretenden Abgasstrom aufnehmen kann, und eine steuerbare Klappe, die den Druck im Abluftkanal regulieren kann.

### Zusammenfassung der Erfindung

Die Aufgabe der Erfindung ist es ein Verfahren zur Verfügung zu stellen welches sehr rasch auf auftretendes ausschwallendes Rauchgas reagiert, um ausschwallendes Rauchgas zu vermeiden.

Die Aufgabe wird gelöst durch eine Ausschwallsteuerung, welche das vom Kamerasystem erkannte, ausschwallende Rauchgas in seiner Menge bestimmt und eine zusätzlich erforderliche Ausschwall - Absaugmenge ermittelt. Die zusätzlich erforderliche Ausschwall - Absaugmenge wird herangezogen, um aus einem aktuellen Arbeitspunkt der Absaugeinrichtung einen neuen Arbeitspunkt der Absaugeinrichtung einzustellen. Die Ausschwallsteuerung übermittelt den neue Arbeitspunkt direkt der Absaugeinrichtung und die Steuerung der Absaugeinrichtung wird ab der Übermittlung ausschließlich von der Ausschwallsteuerung übernommen, bis ein vorgegebenes Übergabeevent den Zeitpunkt definiert, bei welchem wieder ausschließlich die Absaugsteuerung und / oder Absaugregelung zur Steuerung und / oder Regelung der Absaugeinrichtung verwendet wird. Ein Übergabeevent kann beispielsweise sein, dass kein Rauchgas mehr ausschwallt oder nur noch 10% des zuvor ermittelten ausschwallenden Rauchgases.

Durch die direkte Vorgabe eines neuen Arbeitspunktes mittels der Ausschwallsteuerung der Absaugeinrichtung, kann sehr schnell reagiert werden und das ausschwallende Rauchgas und eine Flammenbildung kann sehr rasch unterdrückt werden. Die Ausschwallsteuerung steuert die Absaugeinrichtung somit ausschließlich anhand des aktuellen Arbeitspunktes und der Menge an ausschwallendem Rauchgas, welches vom Kamerasystem in seiner Menge quantifiziert wird. Die Absaugsteuerung und/oder Regelung steuert und/oder regelt jedoch anhand von Vorgabewerten, bevorzugt ist dieser vom Betriebszustand des metallurgischen Aggregates abhängig. Die Vorgabewerte, können beispielsweise bei einem LD Konverter von der aktuellen Sauerstoff Blaserate, welche durch die Sauerstoff Blaslanze eingebracht wird, abhängig sein. Vorgabewerte können beispielsweise ein Volumenstrom oder ein Druck und/oder Druckverlust sein.

In einer Entstaubungsanlage ist bevorzugt zumindest eine Filteranlage - zum Reinigen von abgesaugtem Gas aus der metallurgischen Industrieanlage - entlang vom Absaugkanal angeordnet.

In einer vorteilhaften Ausführungsform wird das ausschwallende Rauchgas in seiner Menge durch eine Methode des optischen Flusses und/oder einer Flammanalyse bestimmt.

Die Ausschwallsteuerung ermittelt beispielsweise mit der Methode des optischen Flusses und/oder einer Flammenanalyse die zusätzlich erforderliche Ausschwall - Absaugmenge. Der optische Fluss einer Bildsequenz ist ein Vektorfeld einer in eine Bildebene projizierten Geschwindigkeit. Diese Geschwindigkeitsvektoren werden für verschiedene Bildpunkte berechnet und angezeigt. Es kann also anhand der Bewegung von charakteristischen Mustern in Bildsequenzen die Bewegung von beispielsweise charakteristischen Rauchwolken festgestellt werden. Bei einer Bewegung der Rauchwolke behält das charakteristische Muster die geometrische Form während der Bewegung, wodurch in einer Bildsequenz die Bewegung dieses charakteristischen Musters erkannt wird. Es kann somit eine Geschwindigkeit bestimmt werden. Bei der Flammanalyse ist die Größe der Flamme ein Kriterium wie eine zusätzlich benötigte Absaugmenge festgelegt wird. Dadurch ergibt sich aus einer Größe der Flamme und einer Flammen- / Rauchgeschwindigkeit ein aktuelles Rauchgasvolumen in m³/h, das dementsprechend bei der Ausschwallsteuerung berücksichtigt werden muss. Darüber hinaus kann über die Größe der Flammen / Rauchwolken auf eine Intensität der Ausschwallung rückgeschlossen werden. Es ist aber auch denkbar, dass das skaleninvariante Merkmalstransformation Verfahren (SIFT Verfahren) zum Einsatz kommt.

In einer zweckmäßigen Ausführung ist die Abzugseinrichtung ein Saugzuggebläse, ein Stützgebläse oder ein Verdichter.

Eine bevorzugte Ausführungsform sieht vor, dass das Übergabeevent eine Änderung der Prozessphase ist, kein ausschwallendes Rauchgas mehr vorhanden ist oder eine Bedienperson ein entsprechendes Event definiert. Eine Bedienperson kann beispielsweise festlegen, dass die Ausschwallsteuerung nur so lange aktiv sein soll bis 90% der Ausschwallungen verschwunden sind. Wie genau die Bedienperson dieses Event festlegt ist an die jeweiligen Anforderungen der Absauganlage und deren Auflagen verknüpft. Beispielsweise kann das Event auch sein, dass mindestens eine Minute nach verschwinden der Ausschwallungen die Übergabe erfolgen soll.

Eine weitere vorteilhafte Ausführungsform sieht vor, dass das metallurgische Aggregat ein Konverter, ein Elektrolichtbogenofen oder eine metallurgische Schmelzvorrichtung, beispielsweise ein Induktionsofen ist.

Die Vorgabewerte für die Absaugsteuerung und/oder Regelung, können beispielsweise bei einem LD Konverter von der aktuellen Sauerstoff Blaserate, welche durch die Blaslanze eingebracht wird, abhängig sein.

Beim elektrischen Lichtbogenofen (EAF) können die Kohlenstoffeinblaserate, ein Brennervolumensstrom eines Refining Combined Burner (RCB)-, eine Stromstärke der Schmelzelektroden, ein Prozessfortschritt und Chargierte Materialien während des laufenden Prozesses einen Vorgabewert beeinflussen.

In einer bevorzugten Ausführungsform wird der neue Arbeitspunkt anhand einer Gebläsekennlinie und einer Anlagenkennlinie der Absaug- und/ oder Entstaubungsanlage ermittelt.

Durch eine Gebläsekennlinie und mit einer Anlagenkennlinie der Absaug- oder Entstaubungsanlage kann ein neuer Arbeitspunkt ermittelt werden. Dieser neue Arbeitspunkt wird der Absaugeinrichtung übermittelt und anhand von Einstellparametern eingestellt, damit der neue Arbeitspunkt erreicht wird. In einer einfachen Ausführung wird eine relative Drehzahlerhöhung proportional zur aktuellen Menge von Ausschwallendem Rauchgas durchgeführt. Diese Drehzahlerhöhung erfolgt durch festgelegte Werte - welche auf Erfahrungswerten aus dem Betrieb solcher Anlagen basieren - oder werden durch eine empirische Ermittlung festgelegt.

Eine zweckmäßige Ausführungsform sieht vor, dass die Temperatur des ausschwallenden Rauchgases bestimmt wird und für die Bestimmung der erforderlichen Ausschwall - Absaugmenge herangezogen wird. Diese Temperatur wird beispielsweise bestimmt durch ein Berechnungsmodell. Anhand einer Temperatur eines zu erzeugenden Produktes, welches durch das metallurgische Aggregat erzeugt wird, kann die Temperatur errechnet werden, welches das Rauchgas aufweist.

Eine besonders bevorzugte Ausführungsform sieht vor, dass das Kamerasystem einen erfassbaren Wellenlängenbereich von 380nm - 780nm, 780nm - 3000 nm und / oder 3µm - 50µm aufweist. Sowohl im sichtbaren Bereich des Lichtes als auch im Infrarotbereich sind Aufnahmen möglich. Je nach Aufnahmesituation und Störsituation ist der zu verwendende Wellenlängenbereich entsprechend zu wählen. Bei konstant guten Lichtverhältnissen bei der metallurgischen Industrieanlage wird ein Sichtbarer Wellenlängenbereich von 400nm-780nm bevorzugt. Bei schlechten und/oder öfter wechselnden Lichtverhältnissen wird ein Nahinfrarot Wellenlängenbereich von 780nm - 3000nm oder ein Mittlerer Infrarot Wellenlängenbereich von 3um - 50um bevorzugt. Solche wechselnden Lichtverhältnisse treten beispielsweise auf, wenn die Hallenbeleuchtung öfter ein- und abgeschaltet wird oder die Sonneneinstrahlung öfter wechselt.

Die Aufgabe wird durch eine nachfolgend beschriebene Absauganlage gelöst.

Die Absaugsteuerung und/oder Absaugregelung und die Ausschwallsteuerung sind über einen Schalter mit der Absaugeinrichtung verbunden. Der Schalter empfängt Signale, ob die Absaugsteuerung und/oder Absaugregelung die Steuerung und/ oder Regelung der Absaugvorrichtung durchführt, oder ob die Ausschwallsteuerung die Steuerung der Absaugvorrichtung durchführt. Die Ausschwallsteuerung ist derart eingerichtet, dass diese Anhand der Quantifizierung des vom Kamerasystem erkannten Ausschwallendem Rauchgas und anhand eines aktuellen Arbeitspunkt der Absaugeinrichtung einen neuen Arbeitspunkt der Absaugeinrichtung bestimmen kann, um Ausschwallendes Rauchgas zu vermeiden. Der Schalter kann ein physischer Schalter sein oder ein Teil eines Programmcodes. Es ist jedenfalls eine Umschaltung von der Absaugsteuerung und/oder Absaugregelung auf die Ausschwallsteuerung nötig. Die Absauganlage und/oder Entstaubungsanlage wird immer entweder von der Absaugsteuerung oder Absaugregelung oder der Ausschwallsteuerung betrieben. Es benötigt also ein Umschalten zwischen der Absaugsteuerung oder Absaugregelung und der Ausschwallsteuerung.

Eine vorteilhafte Ausführung sieht vor, dass die Absaugeinrichtung ein Saugzuggebläse, ein Stützgebläse oder ein Verdichter ist.

Eine zweckmäßige Ausführung sieht vor, dass das metallurgische Aggregat ein Schmelzaggregat oder ein Heizaggregat, beispielsweise ein Induktionsofen ist.

Eine besonders vorteilhafte Ausführung sieht vor, dass das metallurgische Aggregat ein Konverter, ein Elektrolichtbogenofen, eine metallurgisches Schmelzvorrichtung ist.

Die Aufgabe wird des Weiteren durch ein Computerprogramm gelöst, das Maschinencode umfasst, der von einer Steuerungseinrichtung nach einer zuvor beschriebenen Absaug- oder Entstaubungsanlage abarbeitbar ist, wobei die Abarbeitung des Maschinencodes durch eine Steuereinrichtung bewirkt, dass die Absaug- oder Entstaubungsanlage gemäß einem zuvor beschriebenen Verfahren betrieben wird.

Die Aufgabe wird ebenso durch Computerlesbares Medium, auf dem das zuvor beschriebene Computerprogramm gespeichert ist, gelöst.

### Kurze Beschreibung der Zeichnungen

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung eines Ausführungsbeispiels, das im Zusammenhang mit den Zeichnungen näher erläutert wird. Dabei zeigen:
Fig 1 und 2 eine schematische Darstellung einer Steuerung einer Absauganlage für ein metallurgisches Aggregat.
Fig. 3 zeigt eine schematische Darstellung einer Gebläse - Kennlinie und einer Anlagen - Kennlinie

### Beschreibung der Ausführungsformen

In der Fig. 1 ist schematisch eine Absauganlage oder Entstaubungsanlage 4 für ein metallurgisches Aggregat 1 dargestellt, dies kann beispielsweise ein LD-Konverter oder ein Lichtbogenofen sein. Die Absauganlage oder Entstaubungsanlage 4 verfügt über eine Absaughaube 2, einen Absaugkanal 3 und eine Absaugeinrichtung 9, welche beispielsweise als Saugzuggebläse ausgeführt ist. Die Absaugeinrichtung 9 ist über einen Schalter 7 verbunden. Der Schalter 7 kann zwischen einer Absaugsteuerung 6 und einer Ausschwallsteuerung 5 hin und her schalten. Der Absaugsteuerung 6 wird ein Vorgabewert 6b übermittelt, dies kann beispielsweise ein Volumenstrom oder ein Druck oder ein gewünschter Druckverlust sein. Der Schalter 7 kann ein physischer Schalter sein. Er kann aber auch als Programmcode ausgeführt sein, welcher je nach Betriebszustand zwischen der Absaugsteuerung 6 und der Ausschwallsteuerung 5 an eine Steuerleitung 9a ausgibt. Der Schalter wird über Steuersignale 7a, 7b angesteuert. Diese Steuersignale 7a, 7b können direkt von der Ausschwallsteuerung 5 und der Absaugsteuerung 6 übermittelt werden, es ist aber auch denkbar, dass diese Signale von einer übergeordneten Steuerung des gesamten Prozesses der Absauganlage oder Entstaubungsanlage 4 und / oder des metallurgischen Aggregates 1 kommt. Die Ausschwallsteuerung 5 ist mit einem Kamerasystem 8 verbunden, welches das Ausschwallendes Rauchgas 15 erkennen kann. Wenn ausschwallendes Rauchgas 15 erkannt wird, dann ermittelt die Ausschwallsteuerung 5 einen Volumenstrom des ausschwallenden Rauchgases 15.

Aufgrund des Volumenstrom des ausschwallenden Rauchgases 15 ermittelt die Ausschwallsteuerung 5 anhand des aktuellen Arbeitspunktes der Absaugeinrichtung 9 einen neuen Arbeitspunkt der Absaugeinrichtung 9, um das ausschwallende Rauchgas 15 zu beseitigen. Dieser neue Arbeitspunkt wird über den Schalter 7 an die Absaugeinrichtung 9 übermittelt. Wenn vom Kamerasystem 8 kein ausschwallendes Rauchgas 15 erkannt wird, dann erfolgt ein Signal an den Schalter 7, beispielsweise über die Datenleitung 7b und die Absaugsteuerung 5 übernimmt wieder. Es ist auch denkbar, dass von der Absaugsteuerung 7 über die Datenleitung 7a ein Signal erfolgt, weil sich beispielsweise eine Änderung aufgrund geänderter Verfahrensbedingungen des metallurgischen Aggregates 1 ergeben haben. Ein Beispiel einer geänderten Verfahrensbedingung ist eine Erhöhung der Sauerstoffblaserate bei einem LD-Konverter.

In der Fig. 2 ist ebenfalls eine schematische Darstellung einer Absauganlage oder Entstaubungsanlage für ein metallurgisches Aggregat 1 dargestellt. Im Gegensatz zu Fig. 1 ist in Fig. 2 eine Absaugregelung dargestellt. Diese Regelung besteht aus einer Volumenstromregelung 6a und einer Haubendruckregelung 11. Die Haubendruckregelung 11 soll den Haubendruck derart regeln, dass der Druckvorgabewert 11a erreicht wird. Der Haubendruck wird durch eine Druckmessung 12 gemessen. Ein Ausgang der Haubendruckregelung 11 wird an einen Eingang eines Additionsglied 10 ausgegeben, wobei der Haubendruckregelerausgang mit einem Volumenstromvorgabewert 10a addiert wird und dann als Vorgabewert 6b an die Volumenstromregelung 6a übermittelt wird. Die Volumenstromregelung 6a hat neben dem Vorgabewert 6b auch noch einen Messwert für den Volumenstrom, welcher durch die Messeinrichtung 13 im Absaugkanal gemessen wird. Der Ausgang der Volumenstromregelung 6a ist wieder mit dem Schalter 7 verbunden. Wenn ausschwallendes Rauchgas 15 durch das Kamerasystem 4 erkannt wird, dann wird der Schalter wieder auf die Ausschwallsteuerung 5 geschaltet, bis kein ausschwallendes Rauchgas 15 vorhanden ist oder beispielsweise, wenn sich der Betriebszustand ändert.

In der Fig. 3 ist ein Diagramm mit einer Anlagenkennlinie 20 und mit Gebläsekennlinen 21 dargestellt auf den beiden Achsen ist der Druckverlust und der Volumenstrom V aufgetragen. Jede Gebläsekennlienie 21 stellt jeweils eine konstante Drehzahl n1 - n4 des Gebläses dar. Die Ausschwallsteuerung kann beispielsweise anhand des ermittelten Volumenstromes des ausschwallenden Rauchgases und anhand eines ersten Arbeitspunktes 22 einen neuen Arbeitspunkt 23 ermitteln. Durch diesen neuen Arbeitspunkt 23 wird das ausschwallende Rauchgas wieder eliminiert.

### Bezugszeichenliste

- 1: metallurgisches Aggregat
- 2: Absaughaube
- 3: Absaugkanal
- 4: Absauganlage oder Entstaubungsanlage
- 5: Ausschwallsteuerung
- 6: Absaugsteuerung
- 6a: Volumenstromregelung
- 6b: Vorgabewert
- 7: Schalter
- 7a: Datenleitung
- 7b: Datenleitung
- 8: Kamerasystem
- 9: Absaugeinrichtung
- 9a: Steuerleitung
- 10: Additionsglied
- 10a: Volumenstromvorgabewert
- 11: Haubendruckregelung
- 11a: Druckvorgabewert
- 12: Druckmessung
- 13: Messeinrichtung
- 15: ausschwallendes Rauchgas
- 20: Anlagenkennlinie
- 21: Gebläsekennlienie
- 22: erster Arbeitspunkt
- 23: neuer Arbeitspunkt
- n1 ... n4: Drehzahl
- V: Volumenstrom

## Patentansprüche

1. Verfahren zum Betreiben einer Absaug- oder Entstaubungsanlage (4) einer metallurgischen Industrieanlage, wobei die Absaug- oder Entstaubungsanlage zumindest folgende Bauteile aufweist:
- ein metallurgisches Aggregat (1),
- einen Absaugkanal (3),
- eine Absaugeinrichtung (9),
- eine Absaugsteuerung (6) und / oder Absaugregelung der Absaugeinrichtung (9), bevorzugt anhand zumindest eines vom Betriebszustand des metallurgischen Aggregats abhängigen Vorgabewertes,
- ein Kamerasystem (8) zum Erkennen von ausschwallendem Rauchgas (15) im Bereich des metallurgischen Aggregates (1),
- eine Ausschwallsteuerung (5) zur Quantifizierung des vom Kamerasystem (8) erkannten Ausschwallendem Rauchgas (15) und zur Steuerung der Absaugeinrichtung (9) bei ausschwallendem Rauchgas (15),
wobei, die Ausschwallsteuerung (5) das vom Kamerasystem (8) erkannte ausschwallende Rauchgas (15) in seiner Menge bestimmt und eine zusätzlich erforderliche Ausschwall - Absaugmenge ermittelt, wobei die zusätzlich erforderliche Ausschwall - Absaugmenge herangezogen wird um aus einem aktuellen Arbeitspunkt der Absaugeinrichtung einen neuen Arbeitspunkt der Absaugeinrichtung einzustellen, wobei die Ausschwallsteuerung (5) den neue Arbeitspunkt direkt der Absaugeinrichtung (9) übermittelt und die Steuerung der Absaugeinreichung (9) ab der Übermittlung ausschließlich von der Ausschwallsteuerung (5) übernommen wird bis ein vorgegebenes Übergabeevent den Zeitpunkt definiert, bei welchem wieder ausschließlich die Absaugsteuerung (6) und / oder Absaugregelung zur Steuerung und / oder Regelung der Absaugeinrichtung (9) verwendet wird.

2. Verfahren zum Betreiben einer Absaug- oder Entstaubungsanlage (4) einer Industrieanlage nach Anspruch 1, **dadurch gekennzeichnet, dass** das ausschwallende Rauchgas (15) in seiner Menge durch eine Methode des optischen Flusses und/oder einer Flammanalyse und/oder einer Methode derskaleninvariante Merkmalstransformation bestimmt wird.

3. Verfahren zum Betreiben einer Absaug- oder Entstaubungsanlage (4) einer Industrieanlage nach Anspruch 1, **dadurch gekennzeichnet, dass** die Abzugseinrichtung (9) ein Saugzuggebläse, ein Stützgebläse oder ein Verdichter ist.

4. Verfahren zum Betreiben einer Absaug- oder Entstaubungsanlage (4) einer Industrieanlage nach Anspruch 1, **dadurch gekennzeichnet, dass** das Übergabeevent eine Änderung einer Prozessphase des metallurgischen Aggregats ist, kein auschwallendes Rauchgas (15) mehr vorhanden ist und/oder eine Bedienperson ein entsprechendes Event definiert wird.

5. Verfahren zum Betreiben einer Absaug- oder Entstaubungsanlage (4) einer Industrieanlage nach Anspruch 1, **dadurch gekennzeichnet, dass** das metallurgische Aggregat (1) ein Konverter, ein Elektrolichtbogenofen oder eine metallurgische Schmelzvorrichtung, besonders bevorzugt ein Induktionsofen, ist.

6. Verfahren zum Betreiben einer Absaug- oder Entstaubungsanlage (4) einer Industrieanlage nach Anspruch 1, **dadurch gekennzeichnet, dass** der neue Arbeitspunkt anhand einer Gebläsekennlinie (21) und einer Anlagenkennlinie (20) der Absaug- oder Entstaubungsanlage (4) ermittelt wird.

7. Verfahren zum Betreiben einer Absaug- oder Entstaubungsanlage (4) einer Industrieanlage nach Anspruch 1, **dadurch gekennzeichnet, dass** die Temperatur des ausschwallenden Rauchgases (15) bestimmt wird und für die Bestimmung der erforderlichen Ausschwall - Absaugmenge herangezogen wird.

8. Verfahren zum Betreiben einer Absaug- oder Entstaubungsanlage (4) einer Industrieanlage nach Anspruch 1, **dadurch gekennzeichnet, dass** das Kamerasystem (8) einen erfassbaren Wellenlängenbereich von 400nm-780nm, 780nm - 3000nm und/oder 3µm - 50µm aufweist.

9. Absauganlage oder Entstaubungsanlage (4) für eine metallurgische Industrieanlage umfassend
- einen Absaugkanal (3),
- eine Absaugeinrichtung (9),
- eine Absaugsteuerung (6) und / oder Absaugregelung der Absaugeinrichtung (9), bevorzugt anhand zumindest eines vom Betriebszustand des metallurgischen Aggregats (1) abhängigen Vorgabewertes,
- ein Kamerasystem (8) zum Erkennen von ausschwallendem Rauchgas (15) im Bereich des metallurgischen Aggregates (1),
- ein Ausschwallsteuerung (5) zur Quantifizierung des vom Kamerasystem (8) erkannten Ausschwallendem Rauchgas (15) und zur Steuerung der Absaugeinrichtung (9) bei ausschwallendem Rauchgas (15),
wobei, die Absaugsteuerung (6) und/oder Absaugregelung und die Ausschwallsteuerung (5) über einen Schalter (7) mit der Absaugeinrichtung (9) verbunden sind und der Schalter (7) derart eingerichtet ist um Signale zu empfangen, um die Absaugsteuerung (6) und/oder Absaugregelung mit der Absaugeinrichtung (9) zu verbinden oder die Ausschwallsteuerung (5) mit der Absaugeinrichtung (9) zu verbinden, wobei die Ausschwallsteuerung (5) derart eingerichtet ist, dass diese Anhand der Quantifizierung des vom Kamerasystem (8) erkannten Ausschwallendem Rauchgas (15) und anhand eines aktuellen Arbeitspunkt der Absaugeinrichtung einen neuen Arbeitspunkt der Absaugeinrichtung (9) bestimmen und übermitteln kann um Ausschwallendes Rauchgas (15) zu vermeiden.

10. Absauganlage oder Entstaubungsanlage (4) für eine metallurgische Industrieanlage nach Anspruch 9, **dadurch gekennzeichnet, dass** die Absaugeinrichtung (9) ein Saugzuggebläse, ein Stützgebläse oder ein Verdichter ist.

11. Absauganlage oder Entstaubungsanlage (4) für eine metallurgisches Industrieanlage nach Anspruch 9, **dadurch gekennzeichnet, dass** das metallurgische Aggregat (1) ein Schmelzaggregat oder ein Heizaggregat, besonders bevorzugt ein Induktionsofen, ist.

12. Absauganlage oder Entstaubungsanlage für eine metallurgische Industrieanlage nach Anspruch 9, **dadurch gekennzeichnet, dass** das Kamerasystem (8) einen erfassbaren Wellenlängenbereich von 400nm-780nm, 780nm - 3000nm und/oder 3µm - 50µm aufweist.

13. Absauganlage oder Entstaubungsanlage (4) für eine metallurgische Industrieanlage nach Anspruch 9, **dadurch gekennzeichnet, dass** das metallurgische Aggregat (1) ein Konverter, ein Elektrolichtbogenofen, eine metallurgisches Schmelzvorrichtung

14. Computerprogramm, das Maschinencode umfasst, der von einer Steuerungseinrichtung einer Absaug- oder Entstaubungsanlage (4) nach den Ansprüchen 9-13 abarbeitbar ist, wobei die Abarbeitung des Maschinencodes durch eine Steuereinrichtung bewirkt, dass die Absaug- oder Entstaubungsanlage (4) nach Anspruch 9-13 gemäß einem Verfahren nach Anspruch 1-8 betrieben wird.

15. Computerlesbares Medium auf dem das Computerprogramm nach Anspruch 14 gespeichert ist.

## Claims

1. Method for operating an extraction or dust removal installation (4) of a metallurgical industrial plant, wherein the extraction or dust removal installation has at least the following components:
- a metallurgical unit (1),
- an extraction channel (3),
- an extraction device (9),
- an open-loop extraction control (6) and/or a closed-loop extraction control of the extraction device (9), preferably on the basis of at least one default value dependent on the operating state of the metallurgical unit,
- a camera system (8) for detecting emitted flue gas (15) in the area of the metallurgical unit (1),
- an open-loop emission control (5) for quantifying the emitted flue gas (15) detected by the camera system (8) and for controlling the extraction device (9) when there is emitted flue gas (15),
wherein the open-loop emission control (5) determines the amount of emitted flue gas (15) detected by the camera system (8) and ascertains an additionally required emission extraction amount, wherein the additionally required emission extraction amount is used to set a new operating point of the extraction device from a current operating point of the extraction device, wherein the open-loop emission control (5) transmits the new operating point directly to the extraction device (9) and, as from the transmission, the control of the extraction device (9) is undertaken exclusively by the open-loop emission control (5) until a specified transfer event defines the point in time at which the open-loop extraction control (6) and/or closed-loop extraction control is again used exclusively for the open-loop and/or closed-loop control of the extraction device (9).

2. Method for operating an extraction or dust removal installation (4) of an industrial plant according to Claim 1, **characterized in that** the amount of emitted flue gas (15) is determined by an optical flow method and/or a flame analysis and/or a scale-invariant feature transform method.

3. Method for operating an extraction or dust removal installation (4) of an industrial plant according to Claim 1, **characterized in that** the extraction device (9) is an induced draught fan, a supporting fan or a compressor.

4. Method for operating an extraction or dust removal installation (4) of an industrial plant according to Claim 1, **characterized in that** the transfer event is a change in a process phase of the metallurgical unit, when there is no longer any emitted flue gas (15) and/or when an operator defines a corresponding event.

5. Method for operating an extraction or dust removal installation (4) of an industrial plant according to Claim 1, **characterized in that** the metallurgical unit (1) is a converter, an electric arc furnace or a metallurgical melting device, particularly preferably an induction furnace.

6. Method for operating an extraction or dust removal installation (4) of an industrial plant according to Claim 1, **characterized in that** the new operating point is ascertained on the basis of a fan characteristic (21) and an installation characteristic (20) of the extraction or dust removal installation (4).

7. Method for operating an extraction or dust removal installation (4) of an industrial plant according to Claim 1, **characterized in that** the temperature of the emitted flue gas (15) is determined and is used for the determination of the required emission extraction amount.

8. Method for operating an extraction or dust removal installation (4) of an industrial plant according to Claim 1, **characterized in that** the camera system (8) has a detectable wavelength range of 400 nm - 780 nm, 780 nm - 3000 nm and/or 3 µm - 50 µm.

9. Extraction installation or dust removal installation (4) for a metallurgical industrial plant comprising
- an extraction channel (3),
- an extraction device (9),
- an open-loop extraction control (6) and/or a closed-loop extraction control of the extraction device (9), preferably on the basis of at least one default value dependent on the operating state of the metallurgical unit (1),
- a camera system (8) for detecting emitted flue gas (15) in the area of the metallurgical unit (1),
- an open-loop emission control (5) for quantifying the emitted flue gas (15) detected by the camera system (8) and for controlling the extraction device (9) when there is emitted flue gas (15),
wherein the open-loop extraction control (6) and/or closed-loop extraction control and the open-loop emission control (5) are connected to the extraction device (9) by way of a switch (7) and the switch (7) is set up in such a way as to receive signals to connect the open-loop extraction control (6) and/or closed-loop extraction control to the extraction device (9) or to connect the open-loop emission control (5) to the extraction device (9), wherein the open-loop emission control (5) is set up in such a way that it can determine and transmit a new operating point of the extraction device (9) on the basis of the quantification of the emitted flue gas (15) detected by the camera system (8) and on the basis of a current operating point of the extraction device in order to avoid emitted flue gas (15) .

10. Extraction installation or dust removal installation (4) for a metallurgical industrial plant according to Claim 9, **characterized in that** the extraction device (9) is an induced draught fan, a supporting fan or a compressor.

11. Extraction installation or dust removal installation (4) for a metallurgical industrial plant according to Claim 9, **characterized in that** the metallurgical unit (1) is a melting unit or a heating unit, particularly preferably an induction furnace.

12. Extraction installation or dust removal installation for a metallurgical industrial plant according to Claim 9, **characterized in that** the camera system (8) has a detectable wavelength range of 400 nm - 780 nm, 780 nm - 3000 nm and/or 3 µm - 50 µm.

13. Extraction installation or dust removal installation (4) for a metallurgical industrial plant according to Claim 9, **characterized in that** the metallurgical unit (1) is a converter, an electric arc furnace, or a metallurgical melting device.

14. Computer program, which comprises machine code which can be executed by an open-loop control device of an extraction or dust removal installation (4) according to Claims 9-13, wherein the execution of the machine code by an open-loop control device causes the extraction or dust removal installation (4) according to Claims 9-13 to be operated by a method according to Claims 1-8.

15. Computer-readable medium on which the computer program according to Claim 14 is stored.

## Revendications

1. Procédé d'exploitation d'une installation d'aspiration ou de dépoussiérage (4) d'une installation industrielle métallurgique, dans lequel l'installation d'aspiration ou de dépoussiérage présente au moins les composants suivants :
- un groupe métallurgique (1),
- un canal d'aspiration (3),
- un dispositif d'aspiration (9),
- une commande d'aspiration (6) et/ou une régulation d'aspiration du dispositif d'aspiration (9), de manière préférée se faisant à l'aide d'au moins une valeur de consigne dépendante de l'état d'exploitation du groupe métallurgique,
- un système de caméra (8) permettant de détecter une purge de gaz de combustion (15) dans la région du groupe métallurgique (1),
- une commande de purge (5) permettant de quantifier la purge de fumée de combustion (15) détectée par le système de caméra (8) et permettant de commander le dispositif d'aspiration (9) lors de la purge de fumée de combustion (15), dans lequel,
la commande de purge (5) détermine la quantité de purge de gaz de combustion (15) détectée par le système de caméra (8) et détermine une quantité de purge-aspiration supplémentaire nécessaire, dans lequel la quantité de purge-aspiration supplémentaire nécessaire est utilisée pour ajuster un nouveau point de travail du dispositif d'aspiration à partir d'un point de travail actuel du dispositif d'aspiration, dans lequel la commande de purge (5) transmet le nouveau point de travail directement au dispositif d'aspiration (9) et la commande du dispositif d'aspiration (9) est prise en charge exclusivement par la commande de purge (5) à partir de ladite transmission jusqu'à ce qu'un événement de transfert prédéfini définisse le moment où la commande d'aspiration (6) et/ou la régulation d'aspiration est à nouveau utilisée exclusivement pour la commande et/ou la régulation du dispositif d'aspiration (9).

2. Procédé d'exploitation d'une installation d'aspiration ou de dépoussiérage (4) d'une installation industrielle selon la revendication 1, **caractérisé en ce que** la quantité de la purge de gaz de combustion (15) est déterminée grâce à un procédé de flux optique et/ou une analyse de flamme et/ou un procédé de transformation de caractéristique à invariance d'échelle.

3. Procédé d'exploitation d'une installation d'aspiration ou de dépoussiérage (4) d'une installation industrielle selon la revendication 1, **caractérisé en ce que** le dispositif d'extraction (9) est un ventilateur d'extraction par aspiration, un ventilateur de support ou un compresseur.

4. Procédé d'exploitation d'une installation d'aspiration ou de dépoussiérage (4) d'une installation industrielle selon la revendication 1, **caractérisé en ce que** l'événement de transfert est une modification d'une phase de procédé du groupe métallurgique, **en ce qu'**il n'y a plus de purge de gaz de combustion (15) et/ou **en ce qu'**un événement correspondant est défini par un opérateur.

5. Procédé d'exploitation d'une installation d'aspiration ou de dépoussiérage (4) d'une installation industrielle selon la revendication 1, **caractérisé en ce que** le groupe métallurgique (1) est un convertisseur, un four à arc électrique ou un dispositif de fusion métallurgique, de manière préférée un four à induction.

6. Procédé d'exploitation d'une installation d'aspiration ou de dépoussiérage (4) d'une installation industrielle selon la revendication 1, **caractérisé en ce que** le nouveau point de travail est déterminé à l'aide d'une courbe caractéristique de ventilateur (21) et d'une courbe caractéristique d'installation (20) de l'installation d'aspiration ou de dépoussiérage (4).

7. Procédé d'exploitation d'une installation d'aspiration ou de dépoussiérage (4) d'une installation industrielle selon la revendication 1, **caractérisé en ce que** la température de la purge de gaz de combustion (15) est déterminée et utilisée pour la détermination de la quantité de purge-aspiration nécessaire.

8. Procédé d'exploitation d'une installation d'aspiration ou de dépoussiérage (4) d'une installation industrielle selon la revendication 1, **caractérisé en ce que** le système de caméra (8) présente une plage de longueurs d'onde détectable comprise entre 400 nm et 780 nm, entre 780 nm et 3000 nm et/ou entre 3 µm et 50 µm.

9. Installation d'aspiration ou de dépoussiérage (4) pour une installation industrielle métallurgique, comprenant
- un canal d'aspiration (3),
- un dispositif d'aspiration (9),
- une commande d'aspiration (6) et/ou une régulation d'aspiration du dispositif d'aspiration (9), de manière préférée se faisant à l'aide d'au moins une valeur de consigne dépendante de l'état d'exploitation du groupe métallurgique (1),
- un système de caméra (8) permettant de détecter une purge de gaz de combustion (15) dans la région du groupe métallurgique (1),
- une commande de purge (5) permettant de quantifier la purge de fumée de combustion (15) détectée par le système de caméra (8) et permettant de commander le dispositif d'aspiration (9) lors de la purge de fumée de combustion (15), dans laquelle,
la commande d'aspiration (6) et/ou la commande d'aspiration et la commande de purge (5) sont reliées au dispositif d'aspiration (9) par l'intermédiaire d'un interrupteur (7) et l'interrupteur (7) est conçu de manière à recevoir des signaux afin de relier la commande d'aspiration (6) et/ou la commande d'aspiration au dispositif d'aspiration (9) ou de relier la commande de purge (5) au dispositif d'aspiration (9), dans laquelle la commande de purge (5) est conçue de telle manière qu'elle puisse déterminer et transmettre un nouveau point de travail du dispositif d'aspiration (9) à l'aide de la quantification de la purge de gaz de combustion (15) détectée par le système de caméra (8) et à l'aide d'un point de travail actuel du dispositif d'aspiration afin d'éviter la purge de gaz de combustion (15).

10. Installation d'aspiration ou de dépoussiérage (4) pour une installation industrielle métallurgique selon la revendication 9, **caractérisée en ce que** le dispositif d'aspiration (9) est un ventilateur d'extraction par aspiration, un ventilateur de support ou un compresseur.

11. Installation d'aspiration ou de dépoussiérage (4) pour une installation industrielle métallurgique selon la revendication 9, **caractérisée en ce que** le groupe métallurgique (1) est un groupe de fusion ou un groupe de chauffage, de manière particulièrement préférée un four à induction.

12. Installation d'aspiration ou de dépoussiérage pour une installation industrielle métallurgique selon la revendication 9, **caractérisée en ce que** le système de caméra (8) présente une plage de longueurs d'onde détectable comprise entre 400 nm et 780 nm, entre 780 nm et 3000 nm et/ou entre 3 µm et 50 µm.

13. Installation d'aspiration ou de dépoussiérage (4) pour une installation industrielle métallurgique selon la revendication 9, **caractérisée en ce que** le groupe métallurgique (1) est un convertisseur, un four à arc électrique, un dispositif de fusion métallurgique.

14. Programme informatique comprenant un code de machine pouvant être traité par un dispositif de commande d'une installation d'aspiration ou de dépoussiérage (4) selon les revendications 9 à 13, dans lequel le traitement du code de machine par un dispositif de commande amène l'installation d'aspiration ou de dépoussiérage (4) selon les revendications 9 à 13 à fonctionner selon un procédé selon les revendications 1 à **8.**

15. Support de données lisible par ordinateur, sur lequel est stocké le programme informatique selon la revendication **14.**
